# FASCICULE DE BREVET EUROPEEN

(11) **EP 3 013 438 B1**
(45) Date de publication et mention de la délivrance du brevet: **02.08.2023**
(21) Numéro de dépôt: 14749902.4
(22) Date de dépôt: 27.06.2014
(51) Int. Cl.: A62C 13/22, A62C 35/02, A62C 35/08

(54) **PROCÉDÉ DE DÉLIVRANCE D'UN LIQUIDE PRESSURISÉ PAR LES GAZ DE COMBUSTION D'AU MOINS UN CHARGEMENT PYROTECHNIQUE**
VERFAHREN ZUR ABGABE EINER DURCH VERBRENNUNGSGASE AUS MINDESTENS EINER PYROTECHNISCHEN LADUNG UNTER DRUCK STEHENDEN FLÜSSIGKEIT
METHOD FOR DELIVERING A LIQUID PRESSURISED BY THE COMBUSTION GASES FROM AT LEAST ONE PYROTECHNIC CHARGE

(30) Priorité: 28.06.2013 FR 1356287
(43) Date de publication de la demande: 04.05.2016
(73) Titulaire: ArianeGroup SAS, 78130 Les Mureaux (FR)
(72) Inventeur: NADEAU, Jean-Paul, F-33160 Saint Medard En Jalles (FR); MARLIN, Frédéric, F-33160 Saint Medard En Jalles (FR); BORG, Evrard, F-33600 Pessac (FR)
(74) Mandataire: Cabinet Beau de Loménie
(86) Numéro de dépôt international: PCT/FR2014/051644
(87) Numéro de publication internationale: WO 2014/207403

(56) Documents cités:
- EP-A1- 1 552 859
- FR-A1- 2 981 338
- US-A1- 2005 115 721

## Description

La présente invention concerne un procédé de délivrance d'un liquide contenu dans un réservoir, ledit liquide étant pressurisé par les gaz de combustion d'au moins un chargement pyrotechnique. Elle concerne également des chargements pyrotechniques adaptés à la mise en oeuvre de ce procédé. Ce procédé est opportunément mis en oeuvre pour la délivrance d'un liquide agent d'extinction de feux. Le procédé de l'invention (et son art antérieur) est (sont) plus particulièrement décrit(s) dans ce contexte. Ceci n'est toutefois en rien limitatif.

### Art antérieur

Les dispositifs d'extinction de feux (exemples de dispositifs de délivrance de liquide) comprennent généralement un réservoir contenant un agent d'extinction (agent liquide). Ledit agent est destiné à être diffusé sur la zone d'un feu, en vue d'éteindre ledit feu mais aussi de prévenir son extension.

Les extincteurs à réservoir classiques sont à pressurisation permanente (ils consistent essentiellement a) en un réservoir sous pression de gaz contenant l'agent d'extinction ou b) en une bouteille de gaz sous pression reliée au contenant de l'agent d'extinction (réservoir), ladite bouteille, une fois percutée, libérant le gaz de pressurisation de l'agent d'extinction). L'utilisation de ces extincteurs comprend donc le stockage permanent sous pression, d'un agent d'extinction (variante a) ou d'un gaz propulseur d'un tel agent d'extinction (variante b), avec les nécessaires opérations de surveillance et de vérification (comme la pesée périodique) que cela implique. La pression du gaz (variantes a et b) variant par ailleurs avec la température, la plage de température d'utilisation de l'extincteur est par conséquent limitée. De manière générale, le fonctionnement d'un tel extincteur est sensible à la température. De plus, au cours de la délivrance de l'agent d'extinction, le volume disponible pour le gaz augmente et donc, la pression dudit gaz diminue, entraînant une baisse inéluctable du débit de délivrance de l'agent d'extinction et une diminution de l'efficacité de la diffusion (dispersion ou pulvérisation ou propulsion) dudit agent. Pour pallier cet inconvénient, on prévoit généralement, une pression, en début de délivrance (de l'agent d'extinction), plus importante, entraînant un surdimensionnement de la structure du dispositif et donc une augmentation du poids et un surcoût du dispositif.

En alternative à ces dispositifs à pressurisation permanente, on a proposé, notamment pour lutter contre les feux dans les moteurs d'aéronefs, des dispositifs comprenant un générateur de gaz pyrotechniques, les gaz pyrotechniques générés par ledit générateur convenant pour la pressurisation et la délivrance de l'agent liquide d'extinction. De tels dispositifs avec générateur de gaz pyrotechniques sont performants, efficaces et particulièrement avantageux en ce que leur utilisation n'implique pas le stockage et la gestion de gaz sous pression.

La demande de brevet EP 1 782 861 décrit un dispositif d'extinction de feux comportant un réservoir d'agent d'extinction (liquide) et des moyens pour générer un gaz sous pression, lesdits moyens pouvant consister en un générateur de gaz pyrotechniques. Un élément de séparation, par exemple une membrane flexible, est prévu pour séparer ledit générateur de gaz dudit agent d'extinction. Lors du fonctionnement dudit générateur, la membrane se déploie sous l'effet de la pression des gaz générés et chasse l'agent d'extinction du réservoir *via* un opercule taré après rupture dudit opercule taré sous l'effet de la pression dudit agent d'extinction.

La demande de brevet EP 2 205 325 décrit un dispositif comprenant un corps cylindrique abritant un piston, coulissant, définissant d'un côté, une chambre, formant réservoir, remplie de l'agent d'extinction (liquide, à sa pression de vapeur saturante, sous un ciel gazeux) et de l'autre côté, une chambre contenant un générateur de gaz pyrotechniques. Lorsque le générateur de gaz est actionné, la pression des gaz déplace le piston de sorte que l'agent d'extinction est expulsé hors du réservoir.

La demande de brevet WO 2008/025930 décrit un générateur de gaz pyrotechniques adapté pour faire fonctionner des extincteurs du type de ceux suscités. Le chargement pyrotechnique du générateur consiste avantageusement en au moins un bloc monolithe, plein ou à canal central, de grandes dimensions (non inhibé, i.e. sans inhibiteur de combustion à sa surface) : un bloc monolithique cylindrique dont les deux dimensions, épaisseur et diamètre, sont comprises entre 10 et 75 mm. La composition de ce chargement pyrotechnique est avantageusement à base de nitrate basique de cuivre (BCN) et de nitrate de guanidine (NG).

La demande de brevet WO 2007/113299 décrit elle aussi des objets ou blocs pyrotechniques sensiblement cylindriques de grandes dimensions, aptes à être utilisés dans des générateurs de gaz pyrotechniques pour faire fonctionner des extincteurs du type de ceux suscités. La demande de brevet EP 1552859A1 décrit un procédé de délivrance d'un liquide, contenu dans un réservoir, ledit réservoir présentant au moins un orifice de délivrance dudit liquide obturé par un opercule effaçable sous une pression seuil appliquée audit liquide.

Il est en effet évident que les chargements pyrotechniques (blocs de propergol) utilisés doivent être de dimensions suffisantes pour conférer au générateur de gaz une durée de fonctionnement compatible avec la fonction d'extinction recherchée. Cette durée de fonctionnement est supérieure à celle requise, dans le domaine de la sécurité automobile, plus particulièrement pour le fonctionnement des airbags et des actionneurs pyrotechniques tels les pré-tensionneurs de ceintures de sécurité et les actionneurs lève-capot.

Le profil du débit de gaz générés par de tels générateurs est toutefois toujours très dégressif. D'une part, la surface en combustion du au moins un bloc de propergol concerné décroit au cours de la combustion. D'autre part, comme déjà indiqué ci-dessus, le volume libre de l'extincteur augmentant au fur et à mesure de l'expulsion du liquide, la pression appliquée au liquide chute au fur et à mesure de la délivrance dudit liquide (d'où la chute du débit de délivrance dudit liquide). A ce propos, on peut considérer les figures 1 à 3 de ladite demande WO 2007/113299. Ces figures montrent le profil continuellement et drastiquement décroissant de la pression appliquée au liquide par les gaz générés par la combustion de ces chargements pyrotechniques constitués de tels blocs de propergol cylindriques. Ces figures montrent aussi que la durée de pressurisation est d'autant plus longue que les dimensions des blocs sont plus importantes.

Ainsi, comme indiqué ci-dessus, l'utilisation de ces chargements pyrotechniques constitués de ces blocs de propergol dans ce type d'architecture (dispositifs d'extinction avec générateurs de gaz pyrotechniques) rend nécessaire de sur-dimensionner les éléments structurels de l'extincteur pour que ces éléments supportent une pression, en début de délivrance du liquide, élevée (supérieure à la pression moyenne pendant le fonctionnement de l'extincteur), ce afin d'assurer en fin de pulvérisation une pression suffisante (malgré la chute de pression liée au profil très dégressif de pressurisation).

### INVENTION

Dans un tel contexte, celui général de la délivrance d'un liquide suite à sa pressurisation par des gaz de combustion générés pyrotechniquement, plus particulièrement celui du fonctionnement des extincteurs du type ci-dessus, les inventeurs proposent un perfectionnement. Ce perfectionnement s'analyse en termes de procédé (optimisation du profil de délivrance dudit liquide) et de dispositif (l'optimisation dudit profil de délivrance permettant d'alléger le dispositif (voir le sur-dimensionnent évoqué ci-dessus)).

La présente invention est telle que définie dans les revendications annexées.

A toutes fins utiles, on indique ici que la durée de délivrance du liquide pressurisé est typiquement, pour un extincteur, de quelques secondes à plusieurs dizaines de secondes.

Selon son premier objet, la présente invention concerne donc un procédé de délivrance d'un liquide, notamment d'un liquide agent d'extinction, contenu dans un réservoir, ledit réservoir présentant au moins un orifice de délivrance dudit liquide obturé par un opercule effaçable sous une pression seuil appliquée audit liquide (si plusieurs orifices de délivrance existent, ils sont chacun obturés par un opercule effaçable sous une pression seuil de même intensité). Ledit opercule effaçable est avantageusement de nature à s'effacer sans causer une quelconque gène au déroulement du procédé (i.e. au fonctionnement du dispositif dans lequel ledit procédé est mis en oeuvre), sans notamment générer de fragments ou débris. Il est ainsi avantageusement du type membrane frangible en forme de pétales ou clapet à ressort.

De façon conventionnelle, ledit procédé comprend :
- la combustion d'au moins un chargement pyrotechnique pour générer des gaz de combustion,
- la pressurisation dudit liquide sous l'action desdits gaz de combustion, et
- l'effacement dudit opercule effaçable dudit au moins un orifice de délivrance et la délivrance dudit liquide pressurisé.

De façon conventionnelle, ledit procédé comprend donc une phase transitoire pendant laquelle les gaz de combustion du chargement pyrotechnique assurent la pressurisation du liquide jusqu'à l'effacement de l'opercule du au moins un orifice de délivrance, suivie d'une « phase active » : celle de la délivrance du liquide. De manière générale, on vise à écourter la durée de cette phase transitoire (qui constitue un temps de retard entre la détection de l'évènement et la réponse audit évènement). Notons toutefois qu'il ne saurait être totalement exclu du cadre de l'invention de conférer sciemment à cette phase transitoire une durée « conséquente » ; ce, dans un contexte d'extincteurs par exemple, dans le but de reproduire les conditions de fonctionnement d'extincteurs de l'art antérieur (à pressurisation par bouteille de gaz), conditions auxquelles l'utilisateur est habitué. On revient plus loin sur la gestion de la phase transitoire précédant la délivrance.

De façon caractéristique, a) dans le cadre de la mise en oeuvre du procédé de l'invention, le débit de gaz de combustion généré pendant la délivrance du liquide assure une pressurisation quasi constante dudit liquide et donc la délivrance dudit liquide (pressurisé) à débit quasi constant. On quantifie ci-après la notion de pressurisation quasi constante : la pression dudit liquide, pendant la délivrance dudit liquide, ne varie qu'au maximum de +/- 30 %, avantageusement qu'au maximum de +/- 20 %, très avantageusement qu'au maximum de +/- 10 %, par rapport à sa valeur initiale au moment de l'effacement dudit(desdits) opercule(s). On a compris que le débit de délivrance du liquide quasi constant n'est donc susceptible de varier, fort logiquement, que dans les mêmes proportions (au maximum de +/- 30 %, avantageusement au maximum de +/- 20 %, très avantageusement au maximum de +/- 10 %, par rapport à sa valeur initiale au moment de l'effacement dudit(desdits) opercule(s)).

Notons d'ores et déjà ici que la délivrance du liquide est avantageusement mise en oeuvre, sous forme dispersée, par l'intermédiaire d'une buse (de pulvérisation). Dans un tel cas, la sensibilité du débit de délivrance aux variations de pression dudit liquide est atténuée (ledit débit de délivrance par une buse répondant, en règle générale, à une loi en Pⁿ, avec P la pression dudit liquide et n <1). Le débit de délivrance du liquide par une buse, dans les gammes de variation de pression du liquide suscitées, est ainsi susceptible en fait de ne varier au maximum que de +/- 15%, avantageusement au maximum que de +/- 10%, très avantageusement au maximum que de +/- 5%. Une pression quasi constante, P+/-ΔP, avec ΔP tel que défini dans le précédent paragraphe, permet, dans ces conditions avantageuses de délivrance du liquide, d'assurer un débit de délivrance quasi constant, Q+/-ΔQ, avec ΔQ tel que défini dans le présent paragraphe (ΔQ<ΔP), et donc une qualité de pulvérisation, constante, fort intéressante.

De façon caractéristique, la délivrance du liquide (pressurisé) est ainsi mise en oeuvre à débit quasi constant de par une pressurisation quasi constante dudit liquide. En cela, le procédé de l'invention est original. Notons incidemment ici que la délivrance du liquide pressurisé à débit quasi constant implique une variation (décroissante) du volume occupé par ledit liquide quasi constante (du volume du réservoir) et correspond à une variation (croissante) du volume occupé par les gaz de pressurisation quasi constante.

De façon caractéristique, b) le procédé de l'invention est mis en oeuvre dans un dispositif comprenant ledit réservoir de liquide et au moins un générateur de gaz pyrotechnique renfermant ledit au moins un chargement pyrotechnique (dont la combustion génère les gaz de combustion nécessaires à la pressurisation du liquide) ; ledit au moins un générateur de gaz pyrotechnique étant relié audit réservoir et un organe mobile de séparation des gaz de combustion générés et dudit liquide étant prévu au sein dudit dispositif. La présence de cet organe mobile de séparation est intéressante à plusieurs titres. Avant toutes choses, ledit organe mobile contribue à la constance de la pressurisation du liquide recherchée (voir ci-dessus), de par « l'équilibrage » des pressions appliquées à sa surface. Ledit organe mobile est aussi intéressant de par la fonction de séparation (gaz de combustion/liquide) qu'il exerce. Il peut être particulièrement opportun de protéger le liquide des gaz. En tout état de cause, la formation d'une mousse, préjudiciable à une délivrance efficace de liquide, est à éviter.

Il n'est pas exclu que le dispositif de l'invention comprenne au moins une tuyère (tuyère à surface de col modulable ou à surface de col constante), au travers de laquelle les gaz de combustion générés sont débités (évacués dudit au moins un générateur pyrotechnique). Toutefois, selon une variante de réalisation particulièrement préférée, ledit dispositif ne renferme pas une telle tuyère. Le résultat recherché (quant à la pressurisation quasi constante du liquide) peut tout à fait être atteint sans utilisation d'une quelconque tuyère (voir ci-après). Ainsi, le dispositif de l'invention peut-il être de conception très simple.

De façon encore caractéristique, c) dans le procédé de l'invention, le au moins un chargement pyrotechnique qui est de type bloc monolithique plein ou de type empilement de disques, a la forme d'un cylindre droit à section circulaire et une surface latérale se développant sur toute sa longueur entre deux faces d'extrémité, ladite surface latérale étant inhibée en combustion sur une partie de la longueur du cylindre à partir de l'une de ses faces d'extrémité par recouvrement d'un matériau inhibiteur de combustion, qui est elle-même inhibée en combustion par recouvrement d'un matériau inhibiteur de combustion et n'étant pas inhibée en combustion sur la partie complémentaire de la longueur du cylindre à partir de l'autre de ses faces d'extrémité qui n'est pas inhibé en combustion, de sorte que lors de la pressurisation dudit liquide, ledit au moins un chargement pyrotechnique est en combustion frontale et latérale, et lors de la délivrance dudit liquide, ledit au moins un chargement pyrotechnique est en combustion frontale uniquement.

Au vu des propos ci-dessus, l'homme du métier a d'ores et déjà saisi tout l'intérêt du procédé de l'invention. La pressurisation quasi constante évite le surdimensionnement des éléments structurels des réservoirs de l'art antérieur (surdimensionnement prévu pour supporter un niveau élevé de pression en début de délivrance du liquide, imposé par la décroissance de la pression au cours du temps) et permet donc d'opérer dans des structures plus légères (au sein desquelles ne se pose pas le problème de mélanges gaz /liquide). Le débit de délivrance quasi constant assure une efficacité quasi constante du liquide délivré pendant toute la délivrance.

Pour assurer une pressurisation quasi constante lors de la délivrance du liquide (voir ci-dessus), il faut que le produit, du nombre de moles N de gaz de pressurisation par la température T desdits gaz, divisé par le volume V du réservoir pressurisé (NxT/V) soit quasi constant (ne varie donc qu'au maximum de +/- 30 %, avantageusement qu'au maximum de +/- 20 %, très avantageusement qu'au maximum de +/- 10 %).
- En règle générale, la température des gaz de pressurisation ne varie pas de façon significative pendant la délivrance du liquide. Toutefois, il est possible, en raison par exemple des pertes thermiques d'un dispositif peu isolé thermiquement et mettant donc du temps à se réchauffer, que la température T desdits gaz varie légèrement en croissant (ΔT<100°C) pendant la délivrance du liquide.

Dans de tels cas (où donc la température des gaz de pressurisation varie légèrement en croissant pendant la phase de délivrance du liquide), pour assurer une pressurisation quasi constante du liquide, il convient alors que le débit de gaz de combustion apporté par le chargement pyrotechnique soit légèrement décroissant (N↘) pendant la délivrance dudit liquide ; ce, afin de compenser la croissance légère de la température (T ↗) des gaz de combustion, i.e. pour assurer un produit NxT/V constant.

Assurément, les chargements pyrotechniques de l'art antérieur dont les surfaces de combustion sont en totalité libre (i.e. que la totalité de la surface desdits chargements est apte à bruler), présentent, lors de leur combustion, une surface de combustion très dégressive, et ne sont donc pas adaptés pour générer un débit de gaz légèrement décroissant.

On peut, à cette fin, utiliser un moyen, bien connu de l'homme du métier, par exemple tel que décrit dans la demande de brevet US 2007/0204593, i.e. une tuyère amorcée à surface de col modulable, éventuellement pilotée, en sortie d'une chambre de combustion renfermant le chargement pyrotechnique en combustion (on compense le ΔT par un ΔN adéquat grâce à ladite tuyère). La surface du col de la tuyère At, pilotant la pression interne P dans la chambre de combustion en corrélation avec la surface en combustion Sc du chargement pyrotechnique, pilote donc la vitesse de combustion Vc du propergol du chargement pyrotechnique, qui délivre alors le débit de gaz m de combustion requis (le nombre N de moles requis) selon la loi de Paul
Veille : m= ρ. Sc. Vc = P. Cd. At (avec Vc = a Pⁿ
Vc est la vitesse de combustion du propergol en mm/s
P : la pression en MPa
ρ : la masse volumique du propergol
a: le coefficient de pression de la loi de vitesse de combustion
n: l'exposant de pression de la loi de vitesse de combustion
At: l'aire du col de ladite tuyère comme indiqué ci-dessus
Cd=1/C^{∗} : le coefficient de débit).

Un débit de gaz légèrement décroissant peut donc être obtenu par combustion d'un chargement pyrotechnique (« de géométrie quelconque ») dans une chambre de combustion équipée d'une tuyère à section de col modulable (voir ci-dessus), mais les inventeurs préconisent vivement (voir ci-dessous) d'obtenir un tel débit de gaz légèrement décroissant par des moyens beaucoup plus simples, particulièrement adaptés à des contextes d'extincteurs.

De façon originale, la demanderesse propose, dans le contexte de l'invention, l'utilisation de chargements pyrotechniques spécifiques, convenant pour induire un débit de gaz de combustion légèrement décroissant, l'utilisation de chargements pyrotechniques ayant une partie de leur surface de combustion inhibée en combustion. De tels types de chargements pyrotechniques sont, à ce jour, utilisés dans des contextes différents de celui de l'invention, notamment en propulsion. La présente invention propose en fait un débouché original, une utilisation originale à ce type de chargements pyrotechniques.

L'homme du métier sait, de façon générale, inhiber la combustion d'une partie de la surface de combustion d'un chargement pyrotechnique en recouvrant ladite partie d'une couche de matériau adéquat (matériau inhibiteur de combustion), se présentant le plus souvent sous la forme d'un vernis (non combustible). Une telle inhibition en combustion a été décrite dans de nombreux documents de l'art antérieur et notamment dans la demande de brevet FR 2 275 425 et le brevet US 5 682 013.

L'homme du métier connait en fait plusieurs types de chargements pyrotechniques ayant une partie de leur surface de combustion inhibée en combustion, convenant pour générer, par combustion, un débit de gaz légèrement décroissant avec, donc, une surface de combustion légèrement décroissante.

Parmi les chargements pyrotechniques convenant pour générer, par combustion, un débit de gaz légèrement décroissant avec une surface de combustion légèrement décroissante, de par l'inhibition en combustion d'une partie de leur surface de combustion, on peut, à titre non limitatif, citer :
- les chargements pyrotechniques, qui ont une forme de cylindre droit à section circulaire avec une surface latérale se développant sur toute leur longueur entre deux faces d'extrémité, de type bloc monolithe plein ou de type empilement de disques « quasi parfait » (les disques empilés constituant une structure quasi monolithique) ; seulement une de leur face d'extrémité étant inhibée en combustion. De tels chargements conviennent dans la mesure où ils ne sont susceptibles de brûler que sur leur face latérale et sur une de leur face d'extrémité ;
- les chargements pyrotechniques qui ont une forme tronconique, avec une surface latérale se développant sur toute leur longueur entre deux faces d'extrémité, de type bloc monolithe plein ou de type empilement de disques « quasi parfait » (constituant une structure quasi monolithique) ; leur surface latérale et la face d'extrémité de plus petite section étant inhibée en combustion tandis que l'autre face d'extrémité de plus grande section n'est pas inhibée en combustion. De tels chargements conviennent dans la mesure où ils ne sont susceptibles de brûler qu'en combustion frontale ou combustion en « cigarette conique» ;
- les chargements pyrotechniques, qui ont une forme tubulaire présentant une surface latérale se développant sur toute leur longueur entre deux faces d'extrémité ainsi qu'un canal central cylindrique ou étoilé, de type bloc monolithe plein ou de type empilement de disques « quasi parfait » (constituant une structure quasi monolithique) ; leurs faces d'extrémité étant inhibées (leur surface latérale n'étant pas inhibée). De tels chargements conviennent dans la mesure où ils brûlent dans leur canal (surface interne) et sur leur surface latérale.

L'homme du métier est à même d'optimiser, selon les caractéristiques exactes du dispositif en cause, notamment son isolation thermique, les chargements pyrotechniques ayant une partie de leur surface de combustion inhibée en combustion, à débit légèrement décroissant, assurant une pressurisation quasi constante du liquide pendant la phase de délivrance.

Les chargements décrits ci-dessus l'ont été en référence à la phase active. On conçoit aisément qu'ils puissent présenter, avant toute utilisation, une géométrie uniforme, pour un volume plus conséquent, de sorte qu'ils brûlent uniformément, successivement, à la fois pendant la phase transitoire et pendant la phase active. On peut également prévoir une structure binaire, notamment qu'un chargement additionnel soit solidarisé auxdits chargements décrits ci-dessus ; ledit chargement additionnel étant destiné à brûler pendant la phase transitoire, avantageusement destiné à brûler de façon à écourter ladite phase transitoire.
- Dans les autres cas, beaucoup plus fréquents, après la phase transitoire qui contribue à chauffer le dispositif (plus précisément après l'effacement du(des) opercule(s)), i.e. pendant la phase de délivrance dudit liquide), la température des gaz de pressurisation varie de façon non significative. Alors, pour assurer une pressurisation quasi constante du liquide, il suffit que le débit de gaz de combustion apporté par le chargement pyrotechnique soit quasi constant (ne varie qu'au maximum de +/- 30 %, avantageusement qu'au maximum de +/- 20 %, très avantageusement qu'au maximum de +/- 10 %).

Assurément, un débit de gaz quasi constant peut être obtenu par combustion d'un chargement pyrotechnique (« de géométrie quelconque ») dans une chambre de combustion équipée d'une tuyère à section de col modulable (voir ci-dessus), mais les inventeurs préconisent, ici aussi, vivement d'obtenir un tel débit de gaz quasi constant par des moyens beaucoup plus simples, particulièrement adaptés à des contextes d'extincteurs.

Un débit de gaz quasi constant peut ainsi être avantageusement obtenu, sans faire appel à une tuyère à section de col modulable (voir ci-dessus), avec un chargement pyrotechnique qui brûle, à une pression de combustion quasi constante (ne variant qu'au maximum de +/- 30 %, avantageusement qu'au maximum de +/- 20 %, très avantageusement qu'au maximum de +/- 10 %), en présentant (lors de sa combustion, donc) une surface de combustion quasi constante. Au vu des lois de vitesse de combustion des propergols conventionnels (Vc = a Pⁿ, avec n généralement compris entre 0 et 0,6), une surface de combustion quasi constante correspond, au sens de l'invention, à une surface de combustion ne variant au maximum que de +/- 15 %, avantageusement qu'au maximum de +/- 10 %, très avantageusement qu'au maximum de +/- 5 %.

La pression de combustion quasi constante, d'un chargement pyrotechnique à surface de combustion quasi constante, peut être assurée soit en incluant le chargement pyrotechnique dans un volume à pression quasi constante (il en est ainsi, dans le contexte de l'invention, du volume de pressurisation (dans la mesure où la variation (croissante) du volume occupé par les gaz de pressurisation correspond à la variation (décroissante) du volume occupé par le liquide pressurisé, lors de la délivrance dudit liquide pressurisé), soit en incluant le chargement pyrotechnique dans une chambre de combustion munie d'une tuyère à surface de col constante (l'intervention d'une telle tuyère (moins sophistiquée que celle d'une tuyère à section de col modulable (voir ci-dessus)) est avantageuse en ce qu'elle permet un réglage aisée de la pression). L'homme du métier sait que l'exposant de pression d'un propergol constituant un chargement pyrotechnique doit être inférieur à 1 pour assurer une vitesse de combustion constante à pression constante, avantageusement inférieur à 0,8, très avantageusement inférieur à 0,6. Lorsque ledit chargement pyrotechnique est mis en combustion, en l'incluant dans un volume à pression quasi constante, sans tuyère, l'homme du métier sait qu'il est préférable, pour assurer la constance de la vitesse de combustion et donc du débit de gaz, de choisir un propergol dont l'exposant de pression est inférieur à 0,3, avantageusement inférieur à 0,2, très avantageusement inférieur à 0,1.

Une surface de combustion quasi constante, convenant pour induire un débit de gaz de combustion quasi constant à pression de combustion quasi constante, peut, elle, être obtenue avec des chargements pyrotechniques ayant une partie de leur surface de combustion inhibée en combustion.

On a vu ci-dessus que l'homme du métier sait inhiber la combustion d'une partie de la surface de combustion d'un chargement pyrotechnique en recouvrant ladite partie d'une couche de matériau adéquat (matériau inhibiteur de combustion), se présentant le plus souvent sous la forme d'un vernis (non combustible), qu'une telle inhibition en combustion a été décrite dans de nombreux documents de l'art antérieur et notamment dans la demande de brevet FR 2 275 425 et le brevet US 5 682 013.

L'homme du métier connait en fait plusieurs types de chargements pyrotechniques ayant une partie de leur surface de combustion inhibée en combustion, convenant pour générer, par combustion, un débit de gaz quasi constant à pression quasi constante avec une surface de combustion quasi constante. De tels types de chargements pyrotechniques sont, à ce jour, aussi utilisés dans des contextes différents de celui de l'invention, notamment en propulsion. La présente invention propose, ici aussi, en fait un débouché original, une utilisation originale à ce type de chargements pyrotechniques.

Parmi les chargements pyrotechniques convenant pour générer, par combustion, un débit de gaz quasi constant à pression quasi constante avec une surface de combustion quasi constante, de par l'inhibition en combustion d'une partie de leur surface de combustion, on peut, à titre non limitatif, citer :
- les chargements pyrotechniques (d'un premier type que l'on peut qualifier de type A, schématisé sur les figures 1 et 1' annexées) qui ont une forme de cylindre droit à section circulaire avec une surface latérale se développant sur toute leur longueur entre deux faces d'extrémité, de type bloc monolithe plein ou de type empilement de disques ; leur surface latérale et une de leurs faces d'extrémité étant inhibées en combustion tandis que l'autre face d'extrémité n'est pas inhibée en combustion. De tels chargements conviennent dans la mesure où ils ne sont susceptibles de brûler qu'en combustion frontale ou combustion en « cigarette » ;
- les chargements pyrotechniques (d'un deuxième type que l'on peut qualifier de type B), qui ont une forme tubulaire, présentant une surface latérale se développant sur toute leur longueur entre deux faces d'extrémité ainsi qu'un canal central cylindrique, de type bloc monolithe plein ou de type empilement de disques « quasi parfait » (les disques empilés constituant une structure quasi monolithique) ; seulement l'une de leurs faces d'extrémité étant inhibée en combustion. De tels chargements brûlent sur leur surface latérale (surface externe), dans leur canal (surface interne) et sur leur face d'extrémité non inhibée ; ces chargements ne sont pas couverts par les revendications ;
- les chargements pyrotechniques (d'un troisième type que l'on peut qualifier de type C), qui ont une forme tubulaire (de diamètre externe D1), présentant une surface latérale se développant sur toute leur longueur entre deux faces d'extrémité ainsi qu'un canal central cylindrique (de diamètre D2), de type bloc monolithe plein ou de type empilement de disques « quasi parfait » (les disques empilés constituant une structure quasi monolithique) ; (seulement) leur surface latérale étant inhibée en combustion et leur longueur étant égale ou environ égale à 1,5 fois leur diamètre externe (D1) plus 0,5 fois le diamètre de leur canal central (D2) ; ces chargements ne sont pas couverts par les revendications ;
- les chargements pyrotechniques (d'un quatrième type que l'on peut qualifier de type D), qui ont une forme tubulaire présentant une surface latérale se développant sur toute leur longueur entre deux faces d'extrémité ainsi qu'un canal central étoilé à au moins 5 branches, de type bloc monolithe plein ou de type empilement de disques « quasi parfait » (constituant une structure quasi monolithique) ; leur surface latérale étant inhibée en combustion. De tels chargements brûlent dans leur canal (surface interne) et sur leurs faces d'extrémité. Ces chargements ne sont pas couverts par les revendications.

Les chargements pyrotechniques du premier type ci-dessus (type A) sont largement préférés car leur architecture est simple et leur surface de combustion ainsi que donc leur débit de gaz (de combustion générés) à pression constante approchent une constante quasi parfaite. De surcroît, leur mode de combustion (combustion frontale ou combustion en « cigarette ») est particulièrement adapté pour assurer des combustions de longues durées. Les chargements pyrotechniques de type A conviennent donc tout particulièrement pour générer un débit de gaz quasi constant pendant la phase de délivrance du liquide, voire pendant la phase de pressurisation et de délivrance du liquide (cf. plus loin).

Notons ici que les chargements pyrotechniques évoqués ci-dessus, notamment ceux des types précisés ci-dessus, ont été décrits en référence à la mise en oeuvre de la « phase active » du procédé de l'invention : celle de la délivrance du liquide. On doit donc comprendre que, pendant la délivrance du liquide, le chargement pyrotechnique en combustion est du type A ci-dessus. Ainsi donc, très avantageusement, pendant la délivrance dudit liquide, le au moins un chargement pyrotechnique, présentant une forme de cylindre droit à section circulaire avec une surface latérale se développant sur toute sa longueur entre deux faces d'extrémité, de type bloc monolithe plein ou de type empilement de disques, est en combustion frontale uniquement ; sa surface latérale et sa face d'extrémité opposée à la face d'extrémité en combustion étant inhibées en combustion.

De manière générale, avant son utilisation pour la mise en oeuvre du procédé de l'invention, le au moins un chargement pyrotechnique (destiné à être brulé) présente en fait une structure globale qui comprend une partie (une portion) destinée à être brulée pendant la phase transitoire (préliminaire à la phase de délivrance) et une autre partie (une autre portion) destinée à être brulée pendant la « phase active » (phase de délivrance du liquide pressurisé). Ainsi il peut présenter une structure globale uniforme, pour une combustion « uniforme » pendant la phase transitoire et pendant la « phase active » ou présenter une structure globale non uniforme, « plus complexe », au moins binaire, pour *a priori* une combustion différente pendant la phase transitoire et pendant la « phase active ».

Ainsi :
- selon une première variante de mise en oeuvre du procédé de l'invention, le débit de gaz de combustion généré par le au moins un chargement pyrotechnique est croissant ou croissant puis quasi constant ou quasi constant (Q1), pendant la phase de pressurisation du liquide (phase transitoire se concluant par l'effacement de l'opercule (des opercules)) (et quasi constant pendant la délivrance du liquide) ; et
- selon une deuxième variante de mise en oeuvre du procédé de l'invention, le débit de gaz de combustion généré par le chargement pyrotechnique pendant la phase de pressurisation du liquide est géré, maîtrisé, en vue d'écourter ladite phase de pressurisation du liquide (phase transitoire se concluant par l'effacement de l'opercule (des opercules)) : il est en fait augmenté par rapport au débit Q1 ci-dessus. Ledit chargement présente deux régimes de combustion, le premier assurant un débit « élevé » (augmenté par rapport à Q1) pendant la phase de pressurisation et le second un débit quasi constant pendant la phase de délivrance.

On a indiqué ci-dessus qu'il n'est pas exclu de souhaiter conférer à la phase transitoire une durée « conséquente ». Ainsi, une troisième variante, selon laquelle le débit de gaz de combustion généré pendant la pressurisation du liquide est diminué (par rapport au débit Q1 ci-dessus) ne saurait être totalement exclue.

Pour la mise en oeuvre de la première variante, on peut notamment opérer, pendant les deux phases (la phase transitoire et la « phase active »), selon le même mode de combustion, avec au moins un chargement pyrotechnique de structure uniforme, avantageusement le même mode de combustion en « cigarette » avec au moins un chargement pyrotechnique de type A (voir ci-dessus).

Pour la mise en oeuvre des deuxième et troisième variantes, on a compris que le au moins un chargement pyrotechnique présente une structure au moins binaire avec une partie (un tronçon) qui génère des gaz de combustion à un débit augmenté (seconde variante) ou diminué (troisième variante) et une autre partie (un autre tronçon) générant des gaz de combustion à un débit quasi constant pendant la délivrance du liquide, d'où la notion ci-dessus de structure globale non uniforme. On conçoit que le premier tronçon puisse exister selon de nombreuses variantes, quant à sa forme (forme cylindrique, tronconique, cubique, par exemple), et quant à sa constitution (bloc monolithique plein, empilement de structures telles des disques, des cylindres ou des cubes, par exemple).

On précise ci-après, de façon nullement limitative, des modes de fonctionnement du procédé de l'invention selon la deuxième variante ci-dessus.

Lorsque l'on souhaite écourter la phase de pressurisation, on peut utiliser au moins un chargement pyrotechnique, présentant une forme de cylindre droit à section circulaire avec une surface latérale se développant sur toute sa longueur entre deux faces d'extrémité, de type bloc monolithique plein ou de type empilement de disques ; sa surface latérale inhibée en combustion sur une partie de la longueur du cylindre à partir de l'une de ses faces d'extrémité, elle-même inhibée en combustion, n'étant pas inhibée en combustion sur la partie complémentaire de la longueur du cylindre à partir de l'autre de ses faces d'extrémité non inhibée en combustion. Ce chargement, de type A' (en référence au chargement de type A ci-dessus ; schématisé sur la figure 2 annexée), est, pendant la pressurisation du liquide (phase transitoire), en combustion frontale et latérale. Sa surface de combustion initiale, correspondant à toute la surface non inhibée du cylindre (une de ses faces d'extrémité et une partie de sa surface latérale à partir de ladite face d'extrémité) décroit ensuite pour être limitée à la surface frontale de la partie du cylindre inhibée. Le débit de gaz généré est ainsi élevé pendant la phase de pressurisation (la phase transitoire) pour atteindre rapidement la pression d'effacement de l'opercule (des opercules) puis constant pour assurer la délivrance à pression constante souhaitée du liquide.

Lorsque l'on souhaite écourter la phase de pressurisation, on peut aussi utiliser au moins un chargement pyrotechnique de type A" (également en référence au chargement de type A ci-dessus), qui comporte deux parties (deux tronçons) : une première partie (un premier tronçon), monobloc (= un bloc monolithique plein) ou non (= empilement de structures, telles des disques, des cylindres ou des cubes), destinée (destiné) à brûler, pendant la pressurisation du liquide, qui présente une vitesse de combustion à pression donnée Vc₁=a₁Pⁿ₁ plus élevée que celle Vc₂=a₂Pⁿ₂ (avec avantageusement n₁>n₂, très avantageusement n₁>>n₂) de la partie complémentaire (du second tronçon), monobloc (= bloc monolithique plein) ou non (= empilement de disques)), dudit au moins un chargement pyrotechnique, destinée (destiné) à brûler (en combustion frontale) pendant la délivrance du liquide. En référence à la combustion des propergols en cause, le chargement pyrotechnique de type A" peut ainsi être constitué d'un premier tronçon, du côté de la face d'extrémité non inhibée en combustion, d'un propergol à haute vitesse de combustion Vc₁(P) et d'un deuxième tronçon juxtaposé d'un autre propergol à plus faible vitesse de combustion Vc₂(P). Le mode de fonctionnement d'un tel chargement pyrotechnique est donc le suivant : pendant la pressurisation du liquide, une (première) partie, non inhibée en combustion ou dont une partie de la surface de combustion est inhibée en combustion, du chargement pyrotechnique brûle à une vitesse de combustion élevée pour assurer une pressurisation sur un temps court dudit liquide jusqu'à l'effacement dudit opercule, puis, pendant la délivrance dudit liquide, la partie complémentaire dudit chargement pyrotechnique, présentant une forme de cylindre droit à section circulaire avec une surface latérale se développant sur toute sa longueur entre deux faces d'extrémité, de type bloc monolithique plein ou de type empilement de disques, ladite surface latérale et ladite face d'extrémité opposée à la face d'extrémité en combustion étant inhibées en combustion, brûle à une vitesse de combustion modérée pour assurer la délivrance dudit liquide sur une durée longue.

Un tel chargement pyrotechnique multi-composant, au moins bi-composant, génère donc, avec une surface de combustion constante ou non, pendant la phase de pressurisation du liquide, un premier débit de gaz assurant une pressurisation sur un temps court dudit liquide (résultant de la combustion du premier tronçon constitué d'au moins un propergol à haute vitesse de combustion), permettant d'atteindre en un temps court la pression d'effacement de(s) opercule(s), puis, pendant la phase de délivrance du liquide, un second débit de gaz sur un temps long, constant, à pression constante, (résultant de la combustion « en cigarette » du second tronçon constitué d'un propergol à plus faible vitesse de combustion) assurant la pressurisation constante dudit liquide pendant un temps long.

On a indiqué ci-dessus que la première partie du au moins un chargement bi-composant de type A" peut être, au moins en partie, inhibée (type A"1 ; schématisé sur la figure 3 annexée) ou non inhibée (type A"2 ; schématisé sur la figure 4 annexée). On comprend que la non inhibition de la partie à haute vitesse de combustion est encore plus favorable au raccourcissement de la durée de la phase transitoire. On comprend aussi que le chargement de type A"2 correspond à un chargement de type A', constitué pour la partie non inhibée de sa surface latérale d'un propergol à vitesse de combustion Vc₁(P) et pour la partie complémentaire inhibée de sa surface latérale d'un propergol à vitesse de combustion Vc₂(P) : Vc₁(P)>Vc₂(P).

On conçoit que le premier tronçon puisse en fait exister selon de nombreuses variantes, quant à, notamment, sa forme et sa constitution (voir ci-dessus), son nombre de composants (n≥1) et la composition identique ou non desdits composants (n≥2) (leur vitesse de combustion Vc₁(P) identiques ou non ; le(s)dite(s) vitesses Vc₁(P) étant, en tout état de cause, supérieur(s) à celle du second tronçon)... Ledit premier tronçon existe avantageusement selon la même géométrie que celle du second tronçon (cylindre à section circulaire), et, mono-composant ou non, avec vitesse(s) de combustion Vc₁(P) supérieure(s) à celle du second tronçon.

On comprend aisément que des chargements pyrotechniques au moins bi-composants d'un autre type (Vc₁(P)<Vc₂(P) : voir ci-dessus) puissent être utilisés pour la mise en oeuvre de la troisième variante du procédé de l'invention, moins préconisée.

De manière générale, la combustion du au moins un chargement pyrotechnique peut être réalisée avec un réglage de la pression de combustion. A cette fin, on peut mettre en oeuvre ladite combustion dans une chambre de combustion munie d'une tuyère (voir ci-dessus). Cette variante est intéressante dans la mesure où la pression de combustion du chargement, et donc sa vitesse de combustion, sont indépendantes de la pression de pressurisation du liquide, ce qui facilite le réglage de fonctionnement lors de la mise en oeuvre du procédé.

On rappelle que le liquide pressurisé est avantageusement délivré sous forme dispersée, par l'intermédiaire d'une buse. La délivrance à débit constant du liquide permet alors, par l'intermédiaire de ladite buse, une dispersion de qualité constante pendant toute la phase de délivrance (voir ci-dessus).

Le liquide concerné peut notamment consister en un agent d'extinction (de feux) (eau, eau+additifs, ....), un agent lubrifiant, un agent de refroidissement (eau, glycol....), un agent nettoyant et/ou dispersant (liquide tensioactif....). On insiste à nouveau ici sur le fait que la délivrance du liquide à débit constant, selon le procédé de l'invention, assure un très intéressant apport d'une quantité constante de liquide sur le receveur, qui requiert ledit apport de liquide (i.e. le feu à éteindre et à circonscrire, dans un contexte de délivrance d'un agent d'extinction, i.e. la machine qui s'échauffe, dans un contexte de délivrance d'un agent lubrifiant, i.e. la pollution à combattre, dans un contexte de délivrance d'un agent nettoyant et/ou dispersant...).

Pour ce qui concerne les dispositifs convenant à la mise en oeuvre du procédé de l'invention (dispositifs avec organe mobile de séparation entre le réservoir de liquide et le(s) générateur(s) de gaz pyrotechniques), il peut tout à fait s'agir de dispositifs décrits dans l'art antérieur, notamment dans les demandes de brevet EP 1 782 861 et EP 2 205 325. Il est du mérite des inventeurs d'avoir sélectionné ce type de dispositif (de conception simple) pour la mise en oeuvre du procédé de l'invention (tout particulièrement en référence aux contraintes sur la pressurisation (quasi constante) du liquide et en vue d'éviter tout contact gaz de combustion/liquide). Comme indiqué ci-dessus, de tels dispositifs comprennent, dans leur structure, un réservoir (pour le liquide à délivrer) et au moins un générateur de gaz pyrotechnique renfermant au moins un chargement pyrotechnique ; ledit au moins un générateur de gaz pyrotechnique étant relié audit réservoir et un organe mobile de séparation des gaz de combustion générés et dudit liquide étant prévu au sein dudit dispositif. De tels dispositifs comprennent, dans leur structure de base, un réservoir relié à un générateur de gaz renfermant un chargement pyrotechnique. On comprend que leur structure peut en fait être plus complexe, avec plusieurs générateurs, agencés, en parallèle, en amont du réservoir ; chacun desdits générateurs renfermant un ou plusieurs chargements. En tout état de cause, un ou plusieurs générateurs sont susceptibles de débiter dans un ou plusieurs réservoirs. Le dispositif est donc susceptible de comprendre plusieurs réservoirs. En tout état de cause, le procédé de l'invention est mis en oeuvre au niveau de chacun desdits réservoirs.

Le dispositif en cause est avantageusement un dispositif compact (donc d'un encombrement limité). Selon une première variante, un tel dispositif compact comprend un corps monobloc (d'une seule pièce, unitaire) dans lequel sont agencés le réservoir et le au moins un générateur pyrotechnique. Selon une seconde variante, au sein (de la structure) d'un tel dispositif compact, le au moins un générateur pyrotechnique est agencé dans (le volume du) réservoir.

Pour ce qui concerne l'organe mobile de séparation, on a vu qu'il peut consister en une membrane flexible ou un piston. Il consiste avantageusement en un piston.

Le procédé de l'invention est ainsi avantageusement mis en oeuvre dans un dispositif selon la première variante ci-dessus, dispositif qui comprend avantageusement dans sa structure un corps (monobloc) avec piston coulissant (= organe mobile de séparation) ; ledit piston délimitant deux chambres, une première chambre (avant) constituant le réservoir et une seconde chambre (arrière) contenant au moins un chargement pyrotechnique constituant un générateur de gaz pyrotechnique. Un tel dispositif, ne comprenant pas de tuyère, convient parfaitement pour la mise en oeuvre du procédé de l'invention (voir ci-dessus).

Le procédé de l'invention peut donc aussi être mis en oeuvre dans un dispositif selon la seconde variante ci-dessus, dispositif qui comprend avantageusement au moins un générateur pyrotechnique (généralement un unique tel générateur pyrotechnique) agencé en partie haute du volume interne (vide) d'un réservoir renfermant le liquide à délivrer. Une membrane flexible partage le volume interne du réservoir (les gaz de combustion agissent alors sur cette membrane pour agir sur le liquide) ou est associée audit au moins un générateur de gaz (les gaz de combustion gonflent une telle membrane pour agir sur le liquide). Un tel dispositif, comprenant ou ne comprenant pas de tuyère(s), avantageusement ne comprenant pas de tuyère, convient parfaitement pour la mise en oeuvre du procédé de l'invention (voir ci-dessus).

Le procédé de l'invention est ainsi avantageusement mis en oeuvre dans les dispositifs dont la structure exacte a été rappelée ci-dessus.

On comprend bien évidemment que les dispositifs en cause comprennent par ailleurs des moyens pour amorcer la combustion, i.e. un système d'allumage du au moins un chargement pyrotechnique, générateur des gaz. Un tel système d'allumage comprend généralement un initiateur et un allumeur. De façon non limitative, on peut indiquer ici que l'initiateur peut consister :
- en un initiateur pyrotechnique par sollicitation mécanique ou électrique, générant des gaz chauds à la surface de l'allumeur, ou
- en un initiateur non pyrotechnique par sollicitation mécanique ou électrique, générant un point chaud à la surface de l'allumeur : tel un fil chaud, ou un élément piézoélectrique ; et
que l'allumeur peut consister :
- en un allumeur pyrotechnique type « microroquette », comprenant un chargement pyrotechnique à combustion rapide (type composition propergol double base ou Butalite^{®}) (masse ~ quelques grammes), disposé dans une chambre de combustion avec tuyère dont le jet est dirigé vers la surface du chargement, et/ou
- en un allumeur constitué d'une ou plusieurs pastilles d'allumage à réaction vive (dont la composition est du type B/KNO₃ ou TiH₂/KClO₄ ou NH₄ClO₄/NaNO₃/liant), disposée sur la surface libre du chargement pyrotechnique, et/ou
- en un allumeur constitué d'une ou plusieurs pastilles (dont la composition est de type nitrate basique de cuivre (BCN)/nitrate de guanidine (NG)).

On comprend que, pendant la phase transitoire (phase de pressurisation), l'allumeur pyrotechnique contribue aussi à la génération de gaz. Il peut être dimensionné pour contribuer de façon non négligeable à l'apport de gaz pendant ladite phase transitoire, notamment lorsqu'on souhaite écourter ladite phase transitoire.

En ce qui concerne la composition des chargements pyrotechniques utiles à la mise en oeuvre du procédé de l'invention, on peut donner, de façon nullement limitative, les indications ci-après.

Cette composition est avantageusement du type de celle des chargements pyrotechniques utilisés dans les générateurs de gaz pour air-bags. On rappelle toutefois ici que les chargements pyrotechniques utiles à la mise en oeuvre du procédé de l'invention présentent des dimensions adaptées à la durée de fonctionnement visée (i.e. plus importantes que celles des chargements pyrotechniques utilisés dans les générateurs de gaz pour air-bags).

Cette composition est avantageusement optimisée en référence à de nombreux paramètres, tels la température de combustion, le rendement gazeux, la toxicité des gaz de combustion ainsi que la sécurité pyrotechnique.

Ainsi, la composition du au moins un chargement pyrotechnique, générateur des gaz de pressurisation dans le cadre de la mise en oeuvre du procédé de l'invention, renferme, de façon avantageuse :
- au moins un composant oxydant choisi parmi les nitrates, tels le nitrate basique de cuivre, le nitrate de sodium, le nitrate d'ammonium, les perchlorates, tels le perchlorate d'ammonium, le perchlorate de potassium, les dinitroamidures, tel le dinitroamidure d'ammonium (ADN), et les oxydes métalliques, tel l'oxyde ferrique ; et
- au moins un composant réducteur azoté choisi parmi le nitrate de guanidine, la nitroguanidine, le guanyl urée dinitramide, le tétrazole, ses dérivés et leurs sels, tels le 5-aminotétrazole, le 5-guanylaminotétrazole, le sel de potassium du 5-aminotétrazole, le sel de sodium du 5-aminotétrazole,le sel de calcium du 5-aminotétrazole, le sel d'ammonium du bitétrazole, le sel de sodium du bitétrazole, le sel d'ammonium de la bitétrazolamine, le sel de sodium du 5,5'-azobitétrazole, le sel de calcium du 5,5'-azobitétrazole, les triazoles, les dinitramides, les diamides et les nitrates de polyamine.

Ladite composition du au moins un chargement pyrotechnique, renferme, éventuellement, en outre :
- au moins un catalyseur balistique, avantageusement choisi parmi les oxydes de cuivre, de fer, de manganèse, de cobalt, d'aluminium, de titane, de zirconium, de zinc et de magnésium ; et/ou
- au moins un agent mouillant, avantageusement choisi parmi les organosilanes et les titanates, très avantageusement choisi parmi le vinyltris-(2-méthoxyéthoxy)silane, le tris-(3-triméthoxysilylpropyl)isocyanurate, le γ-glycidoxypropyltriméthoxy-silane, le diéthoxydiacétoxysilane, le diacétoxydiéthoxysilane et le dibutoxyéthoxyméthylsilane ; et/ou

- au moins un agent agglomérant, avantageusement choisi parmi l'oxyde de silicium et l'alumine ; et/ou
- au moins un auxiliaire de fabrication, avantageusement choisi parmi l'acide carboxylique, le stéarate de calcium, la silice et le mica ;et/ou
- un liant, avantageusement choisi parmi les liants hydrocarbonés oxygénés renfermant un élastomère ou une gomme et un plastifiant (tel que notamment décrit dans la demande de brevet EP 1 216 977), les liants hydrocarbonés oxygénés obtenus par réticulation d'un élastomère en présence d'un agent réticulant et d'un plastifiant dont la masse moléculaire est supérieure à 350 g/mol et la balance en oxygène égale ou supérieure à -230 % (tels que notamment décrits dans la demande de brevet EP 2 139 828) , un liant PVC (polychlorure de vinyle), un liant silicone, un liant cellulosique, un liant PVA (polyacétate de vinyle).

Des chargements pyrotechniques, dont la composition renferment de tels ingrédients et susceptibles d'être utilisés dans le cadre de la mise en oeuvre du procédé de l'invention, ont notamment été décrits dans les documents brevet ci-après : US 5 608 183, US 6 143 102, FR 2 975 097, FR 2 964 656, FR 2 950 624, FR 2 915 746, FR 2 902 783, FR 2 899 227, FR 2 892 117, FR 2 891 822, FR 2 866 022, FR 2 772 370 et FR 2 714 374.

Les chargements pyrotechniques, utiles à la mise en oeuvre du procédé de l'invention, sont obtenus de façon conventionnelle, à partir donc avantageusement des ingrédients listés ci-dessus.

Ils peuvent être obtenus par un procédé en voie humide. Selon une variante, le procédé comprend l'extrusion d'une pâte contenant les constituants du chargement. Selon une autre variante, le procédé comprend une étape de mise en solution aqueuse de tous les (ou de certains des) constituants (ladite étape de mise en solution aqueuse comprenant une solubilisation d'au moins l'un desdits constituants principaux (oxydant et/ou réducteur)), l'obtention d'une poudre par séchage par atomisation de la solution obtenue, l'(éventuel) ajout à ladite poudre du ou des constituants qui n'auraient pas été mis en solution, puis la mise en forme de la poudre par compression en voie sèche pour l'obtention d'objets pyrotechniques.

Les chargements pyrotechniques de l'invention peuvent aussi être obtenus (directement) par un procédé en voie sèche. Selon une variante, un tel procédé peut se limiter à une simple compression de la poudre obtenue par mélange des constituants, pour l'obtention de blocs. Selon une autre variante, un tel procédé peut comprendre un compactage à rouleaux, suivi d'une granulation, puis de la mise en forme des granulés, pour l'obtention d'objets. Cette variante est notamment décrite dans la demande de brevet WO 2006/134311.

Les chargements pyrotechniques utiles à la mise en oeuvre du procédé de l'invention peuvent aussi être obtenus selon d'autres procédés conventionnels comprenant un malaxage en malaxeur à pâles ou bivis d'une composition renfermant un liant pour l'obtention d'une pâte, puis l'extrusion ou la coulée de ladite pâte dans des moules pour obtenir des objets.

Pour ce qui concerne les chargements multi-composants, généralement bi-composants, ils peuvent résulter de la juxtaposition (de l'empilement) de plusieurs chargements préparés préalablement.

Pour l'obtention des chargements pyrotechniques qui présentent une partie de leur surface inhibée en combustion, on procède également de façon conventionnelle, par exemple par vernissage de leur surface à inhiber.

Parmi les chargements pyrotechniques qui présentent une partie de leur surface (de combustion) inhibée en combustion, décrits ci-dessus comme convenant à la mise en oeuvre de variantes avantageuses du procédé de l'invention, certains sont nouveaux et particulièrement intéressants. Ils constituent un autre objet de la présente invention.

Notons d'ores et déjà que leur obtention ne pose aucune difficulté particulière. Ils peuvent être obtenus par les procédés par analogie rappelés ci-dessus (procédé voie humide, procédé voie sèche ou procédé avec intervention d'un liant, pour l'obtention d'un ou plusieurs blocs, puis inhibition en combustion d'une partie de la surface dudit bloc ou de l'empilement de plusieurs blocs).

Les chargements pyrotechniques en cause sont notamment des types A' et A" précisés ci-dessus (respectivement illustrés sur les figures 2 (type A'), 3 (type A"1) et 4 (type A"2) annexées).

Il s'agit donc :
- pour un chargement de type A', d'un chargement pyrotechnique, présentant une forme de cylindre droit à section circulaire avec une surface latérale se développant sur toute sa longueur entre deux faces d'extrémité, de type bloc monolithique plein ou de type empilement de disques ; l'une de ses deux faces d'extrémité étant inhibée en combustion, l'autre de ses deux faces d'extrémité n'étant pas inhibée en combustion et sa surface latérale n'étant inhibée en combustion que sur une partie de sa longueur à partir de ladite face d'extrémité inhibée en combustion. On visualise parfaitement un chargement de ce type sur la figure 2 annexée ;
- pour un chargement de type A", d'un chargement pyrotechnique, qui présente une forme de cylindre droit à section circulaire avec une surface latérale se développant sur toute sa longueur entre deux faces d'extrémité, l'une de ses deux faces d'extrémité et au moins une partie de sa surface latérale à partir de ladite face d'extrémité étant inhibées en combustion, l'autre de ses deux faces d'extrémité n'étant pas inhibée en combustion et qui est constitué de deux tronçons juxtaposés, présentant des vitesses de combustion à pression donnée différentes, le premier tronçon, de type bloc monolithique plein ou de type empilement de structures, telles des disques ou des cylindres, avec une face d'extrémité non inhibée en combustion correspondant à ladite face d'extrémité non inhibée en combustion dudit cylindre droit et une surface latérale correspondant à une partie de ladite surface latérale dudit cylindre droit, au moins en partie inhibée (le chargement est alors un chargement de type A"1) ou non (le chargement est alors un chargement de type A"2) en combustion, ayant une vitesse de combustion à pression donnée (Vc₁=a₁Pⁿ₁) plus élevée que celle (Vc₂=a₂Pⁿ₂) du second tronçon (de par des coefficients de pression et/ou des exposants de pression différents), de type bloc monolithique plein ou de type empilement de disques. On visualise parfaitement des chargements de ce type (présentant une forme globale de cylindre droit à section circulaire, avec un premier tronçon de structure mono-composant) sur les figures 3 et 4 ci-après. On a ici privilégié la forme cylindrique.

Ces chargements brulent, selon le mode de combustion avantageux « en cigarette » (voir ci-dessus).

On se propose de considérer maintenant différents aspects de l'invention en référence aux figures annexées.

Les figures 1, 1', 2, 3 et 4 montrent schématiquement, en coupe, des chargements pyrotechniques convenant à la mise en oeuvre (de variantes avantageuses) du procédé de l'invention.

Les figures 1.1, 2.1 et 3.1 montrent schématiquement (sans prendre en compte la phase d'allumage du chargement pyrotechnique) les évolutions des débits de gaz (de combustion générés), pressions dans le réservoir (de liquide) et débit de liquide (pressurisé délivré), lors de la mise en oeuvre du procédé de l'invention avec combustion de, respectivement, les chargements pyrotechniques des figures 1 ou 1', 2 et 3.

La figure 2.2 montre schématiquement l'évolution de la surface de combustion (Scombustion) lors de la combustion du chargement pyrotechnique de la figure 2.

Les figures 1A, 1B et 1C montrent schématiquement, en coupe, des dispositifs, chargés en le chargement pyrotechnique de la figure 1 et en le liquide L à délivrer, convenant à la mise en oeuvre de variantes du procédé de l'invention.

Les chargements montrés schématiquement sur les figures 1, 1', 2, 3 et 4 ainsi que les courbes théoriques montrées sur les figures 1.1, 2.1 et 2.2 le sont, dans un contexte de combustion desdits chargements où la température des gaz de pressurisation est constante.

La figure 1 montre un chargement pyrotechnique 7 de type A non couvert par les revendications. Ce chargement, de forme cylindrique, de longueur I, est un bloc monolithe. Il est inhibé en combustion par le vernis 8 sur toute sa surface, sauf sur l'une de ses faces d'extrémité. La figure 1' montre un chargement pyrotechnique 7', de même type, inhibé de façon similaire, non monolithe, mais constitué d'un empilement de plusieurs disques.

Les chargements des figures 1 et 1' présentent une surface de combustion constante (correspondant à la surface de leur section circulaire). Ils brûlent en combustion frontale (en combustion en « cigarette).

On comprend aisément que le débit de gaz (de combustion) générés est croissant puis quasi constant pendant la phase de pressurisation (la pression de combustion augmentant) puis quasi constant pendant la phase de délivrance du liquide (à pression de combustion constante); la figure 1.1 montre schématiquement ce profil temporel de débit. Pour ce qui concerne la pression dans le réservoir, elle commence par augmenter jusqu'à atteindre la pression à laquelle le liquide est délivré (phase transitoire), la pression seuil où l'opercule 3 est effacé (voir les figures 1A à 1C). Au-delà de cette pression seuil, la pression est constante. Sous l'effet de cette pression constante, le liquide est délivré à un débit constant.

Sur les figures 1A, 1B et 1C, les mêmes éléments portent les mêmes références.

Les dispositifs représentés, préférés pour la mise en oeuvre du procédé de l'invention (voir ci-dessus), sont respectivement référencés 100, 101 et 102. Leur structure unitaire (d'une seule pièce, monobloc) est respectivement délimitée par un corps 100', 101' et 102'.

Les dispositifs 100, 101, 102 comportent un réservoir 1, renfermant le liquide L. Ledit réservoir 1 présente un orifice de délivrance 2 (dudit liquide L), obturé par un opercule 3 effaçable (par exemple de type membrane frangible en forme de pétales ou clapet à ressort). On note la présence d'un ciel gazeux au-dessus dudit liquide L.

Les dispositifs 100, 101, 102 comportent un générateur de gaz pyrotechnique, respectivement référencé 15 (figure 1A), 16 (figure 1B) et 17 (figure 1C). Les générateurs représentés sont en fait de trois types. Chacun desdits générateurs renferment un chargement pyrotechnique 7, du type de celui représenté sur la figure 1 (i.e. inhibé par le vernis 8 sur toute sa surface, sauf sur sa face d'extrémité destinée à être initiée en combustion par un système d'allumage (non représenté)).

Entre chacun desdits générateurs 15, 16 et 17 et le réservoir 1, on trouve le piston 4 (organe mobile de séparation), apte à coulisser de manière étanche (voir les joints 4'), sous l'action des gaz de pressurisation générés par la combustion du chargement 7.

Sur la figure 1A, on a référencé 9a la chambre de combustion du générateur 15. Cette chambre de combustion 9a correspond à la chambre d'expansion 9'a des gaz générés. On comprend parfaitement qu'un tel agencement permet la mise en oeuvre au sein du générateur 15 d'une combustion à pression constante (en « phase active » le volume de liquide délivré correspondant au volume de gaz généré).

Sur la figure 1B, la chambre de combustion 9b est délimitée par une tuyère 10 à surface de col constante. Ladite tuyère 10 permet un réglage « fin » du débit de gaz de pressurisation dans la chambre d'expansion 9'a et donc de la pression exercée sur le piston 4 et donc du débit de délivrance du liquide (pendant la « phase active »).

Sur la figure 1C, la chambre de combustion 9C est reliée à la chambre d'expansion des gaz 9'c par la canalisation 11. On comprend aussi parfaitement qu'un tel agencement permet la mise en oeuvre au sein du générateur 17 d'une combustion à pression constante (en « phase active » le volume de liquide délivré correspondant au volume de gaz généré).

La figure 2 montre un chargement pyrotechnique 70 de type A'. Ce chargement 70, de forme cylindrique, de longueur I, est un bloc monolithe. Il est inhibé en combustion par le vernis 80 sur l'une de ses faces d'extrémité 70c ainsi sur une partie seulement (correspondant à une longueur l2) de sa surface latérale 70a, à partir de ladite face d'extrémité 70c. Il n'est pas inhibé sur son autre face d'extrémité 70b. Il n'est donc pas inhibé aussi sur la partie complémentaire de sa surface latérale 70a (correspondant à la longueur l2 ; I = l1 + l2).

Avec un chargement de ce type, la combustion est, tout d'abord (pendant la phase transitoire), frontale et latérale puis ensuite (pendant la phase de délivrance du liquide) uniquement frontale (combustion frontale = « en cigarette »). On comprend donc que ladite phase transitoire (de pressurisation de la chambre de combustion) est écourtée par rapport à celle obtenue avec un chargement, tel que représenté sur la figure 1, dans la mesure où pendant ladite phase transitoire, la surface de combustion est plus conséquente.

La variation de ladite surface de combustion est schématisée sur la figure 2.2.

Les courbes de la figure 2.1 montrent la variation du débit de gaz pendant la phase transitoire (ledit débit diminue au fur et à mesure de la consommation de la surface latérale non inhibée) puis sa constance pendant la « phase active » (« combustion en cigarette » sur la longueur l2), l'augmentation « rapide » de la pression dans le réservoir pendant ladite phase transitoire puis sa constance pendant ladite « phase active » ainsi que la constance du débit de liquide pendant ladite « phase active » (« combustion en cigarette » sur la longueur l2).

La figure 3 montre un chargement 700 de type A"1 non couvert par les revendications.

Ce chargement 700, de forme cylindrique, de longueur I, est constitué de deux blocs (tronçons ou parties) cylindriques 702 et 701 juxtaposés. Il est inhibé, par le vernis 800 sur l'une de ses faces d'extrémité 700c et sur toute sa surface latérale 700a. Il n'est pas inhibé sur son autre face d'extrémité 700b qui correspond également à la face d'extrémité 701b du bloc 701. La surface latérale 701a dudit bloc 701, qui correspond à une partie de la surface latérale 700a du chargement 700 (= 701 + 702), est elle aussi inhibée. La combustion dudit chargement, de successivement ses blocs constitutifs 701 et 702, est donc une « combustion en cigarette », successivement pendant la phase transitoire et pendant la « phase active ». Pour écourter la durée de ladite phase transitoire, ledit bloc 701 présente une vitesse de combustion Vc₁(P) supérieure à la vitesse de combustion Vc₂(P) du bloc 702.

La figure 3.1 montre la constance les débits de gaz pendant les deux phases successives (combustions « en cigarette »), le débit pendant la phase transitoire croissant puis devenant supérieur au débit pendant la « phase active », du fait de Vc₁>Vc₂. La pression du réservoir augmente rapidement pendant ladite phase transitoire. On observe ensuite (« pendant la phase active ») la constance de ladite pression et donc celle du débit de liquide délivré.

La figure 4 montre un chargement 700' de type A"2.

On retrouve sur cette figure les références de la figure 3 avec un « ' ». En effet les éléments référencés des figures 3 et 4 se correspondent. On a d'ores et déjà compris que la seule différence entre les chargements des figures 3 et 4 (tous deux de forme cylindrique) est la non inhibition en combustion de la surface latérale 701'a du bloc 701' à vitesse de combustion Vc₁, avec Vc₁(P)>Vc₂(P). La combustion du bloc 701' est donc frontale et latérale (tout comme celle de la première partie du chargement 70 de la figure 2). On comprend que les variations des débits de gaz, pression du réservoir et débit de liquide, lors de la combustion du chargement 700' de la figure 4 sont du type de celles montrées sur la figure 2.1, avec une montée en pression du réservoir plus rapide. On cumule les effets de la vitesse de combustion Vc₁ rapide et d'une combustion frontale et latérale.

## Revendications

1. Procédé de délivrance d'un liquide (L), contenu dans un réservoir (1), ledit réservoir (1) présentant au moins un orifice de délivrance (2) dudit liquide (L) obturé par un opercule (3) effaçable sous une pression seuil appliquée audit liquide (L), comprenant :
- la combustion d'au moins un chargement pyrotechnique (70) pour générer des gaz de combustion,
- la pressurisation dudit liquide (L) sous l'action desdits gaz de combustion, et
- l'effacement dudit opercule (3) effaçable dudit au moins un orifice de délivrance (2) et la délivrance dudit liquide (L) pressurisé,
**caractérisé en ce que** le débit de gaz de combustion générés pendant la délivrance dudit liquide (L) assure une pressurisation quasi constante dudit liquide (L) et donc la délivrance dudit liquide (L) à débit quasi constant ; la pression dudit liquide (L) pendant la délivrance dudit liquide ne variant qu'au maximum de +/- 30 %, avantageusement qu'au maximum de +/- 20 %, très avantageusement qu'au maximum de +/- 10 %, par rapport à sa valeur initiale au moment de l'effacement dudit(desdits) opercule(s) (3) ; et
**en ce qu'**il est mis en oeuvre dans un dispositif (100 ; 101 ; 102) comprenant ledit réservoir (1) et au moins un générateur de gaz pyrotechnique (15 ; 16 ; 17) renfermant ledit au moins un chargement pyrotechnique (70) ; ledit au moins un générateur de gaz pyrotechnique (15 ; 16 ; 17) étant relié audit réservoir (1) et un organe mobile de séparation (4) des gaz de combustion générés et dudit liquide (L) étant prévu au sein dudit dispositif (100 ; 101 ; 102) et
**en ce que** ledit au moins un chargement pyrotechnique (70) qui est de type bloc monolithique plein ou de type empilement de disques, a la forme d'un cylindre droit à section circulaire et une surface latérale (70a) se développant sur toute sa longueur entre deux faces d'extrémité (70b et 70c), ladite surface latérale (70a) étant inhibée en combustion sur une partie de la longueur du cylindre à partir de l'une de ses faces d'extrémité (70c) par recouvrement d'un matériau inhibiteur de combustion, qui est elle-même inhibée en combustion par recouvrement d'un matériau inhibiteur de combustion et n'étant pas inhibée en combustion sur la partie complémentaire de la longueur du cylindre à partir de l'autre de ses faces d'extrémité (70b) qui n'est pas inhibé en combustion, de sorte que lors de la pressurisation dudit liquide (L), ledit au moins un chargement pyrotechnique (70) est en combustion frontale et latérale, et lors de la délivrance dudit liquide (L), ledit au moins un chargement pyrotechnique (70) est en combustion frontale uniquement.

2. Procédé selon la revendication 1 **caractérisé en ce que** la combustion dudit au moins un chargement pyrotechnique (70) est mise en oeuvre avec réglage de la pression de combustion.

3. Procédé selon l'une des revendications 1 ou 2, **caractérisé en ce que** ledit liquide (L) pressurisé est délivré sous forme dispersé.

4. Procédé selon l'une quelconque des revendications 1 à 3, **caractérisé en ce que** ledit liquide (L) est un agent d'extinction de feux, un agent lubrifiant, un agent de refroidissement, ou un agent nettoyant et/ou dispersant.

5. Procédé selon l'une quelconque des revendications 1 à 4, **caractérisé en ce que** ledit dispositif (100 ; 101 ; 102) comprend un corps monobloc (100' ; 101' ; 102 dans lequel sont agencés ledit réservoir (1) et ledit au moins un générateur de gaz (15,16,17) ou **en ce que**, au sein dudit dispositif, ledit au moins un générateur de gaz est agencé dans ledit réservoir.

6. Procédé selon l'une quelconque des revendications 1 à 5, **caractérisé en ce que** ledit dispositif (100 ; 101 ; 102) comprend un corps (100' ; 101' ; 102') avec piston coulissant comme organe mobile de séparation (4) ; ledit piston (4) délimitant deux chambres, une première chambre constituant ledit réservoir (1) et une seconde chambre contenant ledit au moins un chargement pyrotechnique (70) constituant un générateur de gaz pyrotechnique (15 ; 16 ; 17).

7. Procédé selon l'une quelconque des revendications 1 à 6, **caractérisé en ce que** la composition dudit au moins un chargement pyrotechnique (70) renferme :
- au moins un composant oxydant choisi parmi les nitrates, tels le nitrate basique de cuivre, le nitrate de sodium, le nitrate d'ammonium, les perchlorates, tels le perchlorate d'ammonium, le perchlorate de potassium, les dinitroamidures tel le dinitroamidure d'ammonium, et les oxydes métalliques, tel l'oxyde ferrique ; et
- au moins un composant réducteur azoté choisi parmi le nitrate de guanidine, la nitroguanidine, le guanyl urée dinitramide, le tétrazole, ses dérivés et leurs sels, tels le 5-aminotétrazole, le 5-guanylaminotétrazole, le sel de potassium du 5-aminotétrazole, le sel de sodium du 5-aminotétrazole,le sel de calcium du 5-aminotétrazole, le sel d'ammonium du bitétrazole, le sel de sodium du bitétrazole, le sel d'ammonium de la bitétrazolamine, le sel de sodium du 5,5'-azobitétrazole, le sel de calcium du 5,5'-azobitétrazole, les triazoles, les dinitramides, les diamides et les nitrates de polyamine.

8. Chargement pyrotechnique (70), convenant à la mise en oeuvre du procédé selon l'une quelconque des revendications 1 à 7, présentant une forme de cylindre droit à section circulaire avec une surface latérale (70a) se développant sur toute sa longueur (I) entre deux faces d'extrémité (70b, 70c), de type bloc monolithique plein ou de type empilement de disques, **caractérisé en ce que** l'une (70c) de ses deux faces d'extrémité (70b, 70c) est inhibée en combustion par recouvrement d'un matériau inhibiteur de combustion, tandis que l'autre (70b) de ses deux faces d'extrémité (70b, 70c) n'est pas inhibée en combustion et que sa surface latérale (70a) n'est inhibée en combustion par recouvrement d'un matériau inhibiteur de combustion que sur une partie de sa longueur (12) à partir de ladite face d'extrémité (70c) inhibée en combustion.

## Patentansprüche

1. Verfahren zur Abgabe einer Flüssigkeit (L), die in einem Behälter (1) enthalten ist, wobei der Behälter (1) mindestens eine Öffnung (2) zur Abgabe der Flüssigkeit (L) aufweist, die durch ein Verschlussorgan (3) verschlossen ist, das unter einem auf die Flüssigkeit (L) angewendeten Schwellendruck entfernbar ist, umfassend:
- die Verbrennung mindestens einer pyrotechnischen Ladung (70) zum Erzeugen von Verbrennungsgasen,
- die Druckbeaufschlagung der Flüssigkeit (L) unter der Wirkung der Verbrennungsgase, und
- das Entfernen des entfernbaren Verschlussorgans (4) von der mindestens einen Abgabeöffnung (2) und die Abgabe der druckbeaufschlagten Flüssigkeit (L),
**dadurch gekennzeichnet, dass** der Durchfluss von Verbrennungsgasen, die während der Abgabe der Flüssigkeit (L) erzeugt werden, eine nahezu konstante Druckbeaufschlagung der Flüssigkeit (L) und somit die Abgabe der Flüssigkeit (L) mit nahezu konstantem Durchfluss gewährleistet, wobei der Druck der Flüssigkeit (L) während der Abgabe der Flüssigkeit höchstens um +/- 30 %, vorteilhafterweise höchstens um +/- 20 %, sehr vorteilhafterweise höchstens um +/- 10 %, bezogen auf seinen Ausgangswert am Zeitpunkt der Entfernung des/der Verschlussorgans/Verschlussorgane (3), schwankt, und
dadurch, dass es in einer Vorrichtung (100; 101; 102) durchgeführt wird, die den Behälter (1) und mindestens einen Erzeuger (15; 16; 17) pyrotechnischen Gases umfasst, welcher die mindestens eine pyrotechnische Ladung (70) einschließt, wobei der mindestens eine Erzeuger (15; 16; 17) pyrotechnischen Gases mit dem Behälter (1) verbunden ist und ein bewegliches Organ (4) zur Trennung der erzeugten Verbrennungsgase und der Flüssigkeit (L) in der Vorrichtung (100; 101; 102) vorgesehen ist, und
dadurch, dass die mindestens eine pyrotechnische Ladung (70), die vom Typ eines massiven monolithischen Blocks oder vom Typ einer Stapelung von Scheiben ist, die Form eines geraden Zylinders mit kreisförmigem Querschnitt und eine seitliche Oberfläche (70a) aufweist, die sich über seine gesamte Länge zwischen zwei Endseiten (70b und 70c) erstreckt, wobei die Verbrennung der seitlichen Oberfläche (70a) auf einem Teil der Länge des Zylinders ausgehend von der einen seiner Endseiten (70c) durch Bedeckung mit einem Verbrennungshemmstoff gehemmt ist, dessen Verbrennung selbst durch Bedeckung mit einem Verbrennungshemmstoff gehemmt ist, und dessen Verbrennung auf dem ergänzenden Teil der Länge des Zylinders ausgehend von der anderen seiner Endseiten (70b), deren Verbrennung nicht gehemmt ist, nicht gehemmt ist, derart dass bei der Druckbeaufschlagung der Flüssigkeit (L) die mindestens eine pyrotechnische Ladung (70) sich in einer frontalen und seitlichen Verbrennung befindet, und bei der Abgabe der Flüssigkeit (L) die mindestens eine pyrotechnische Ladung (70) sich lediglich in der frontalen Verbrennung befindet.

2. Verfahren nach Anspruch 1, **dadurch gekennzeichnet, dass** die Verbrennung der mindestens einen pyrotechnischen Ladung (70) unter Regelung des Verbrennungsdrucks durchgeführt wird.

3. Verfahren nach einem der Ansprüche 1 oder 2, **dadurch gekennzeichnet, dass** die druckbeaufschlagte Flüssigkeit (L) in dispergierter Form abgegeben wird.

4. Verfahren nach einem der Ansprüche 1 bis 3, **dadurch gekennzeichnet, dass** die Flüssigkeit (L) ein Feuerlöschmittel, ein Schmiermittel, ein Kühlmittel oder ein Reinigungs- und/oder Dispersionsmittel ist.

5. Verfahren nach einem der Ansprüche 1 bis 4, **dadurch gekennzeichnet, dass** die Vorrichtung (100; 101; 102) einen Körper (100'; 101'; 102) aus einem Stück umfasst, in dem der Behälter (1) und der mindestens eine Gaserzeuger (15, 16, 17) angeordnet sind, oder dadurch, dass in der Vorrichtung der mindestens eine Gaserzeuger in dem Behälter angeordnet ist.

6. Verfahren nach einem der Ansprüche 1 bis 5, **dadurch gekennzeichnet, dass** die Vorrichtung (100; 101; 102) einen Körper (100'; 101'; 102') mit verschiebbarem Kolben als bewegliches Trennungsorgan (4) umfasst, wobei der Kolben (4) zwei Kammern, eine erste Kammer, die den Behälter (1) bildet, und eine zweite Kammer abgrenzt, welche die mindestens eine pyrotechnische Ladung (70) enthält, die einen Erzeuger (15; 16; 17) pyrotechnischen Gases bildet.

7. Verfahren nach einem der Ansprüche 1 bis 6, **dadurch gekennzeichnet, dass** die Zusammensetzung der mindestens einen pyrotechnischen Ladung (70) einschließt:
- mindestens eine oxidierende Komponente, die ausgewählt wird aus Nitraten, wie beispielsweise basisches Kupfernitrat, Natriumnitrat, Ammoniumnitrat, Perchloraten, wie beispielsweise Ammoniumperchlorat, Kaliumperchlorat, Dinitramiden, wie beispielsweise Ammoniumdinitramid, und Metalloxiden, wie beispielsweise Eisenoxid, und
- mindestens eine stickstoffhaltige reduzierende Komponente, die ausgewählt wird aus Guanidinnitrat, Nitroguanidin, Guanylharnstoffdinitramid, Tetrazol, seinen Derivaten und ihren Salzen, wie beispielsweise 5-Aminotetrazol, 5-Guanylaminotetrazol, 5-Aminotetrazol-Kaliumsalz, 5-Aminotetrazol-Natriumsalz, 5-Aminotetrazol-Calciumsalz, Bitetrazol-Ammoniumsalz, Bitetrazol-Natriumsalz, Bitetrazolamin-Ammoniumsalz, 5,5`-Azobitetrazol-Natriumsalz, 5,5'-Azobitetrazol-Calciumsalz, Triazolen, Dinitramiden, Diamiden und Polyaminnitraten.

8. Pyrotechnische Ladung (70), die sich zur Durchführung des Verfahrens nach einem der Ansprüche 1 bis 7 eignet und eine Form eines geraden Zylinders mit kreisförmigem Querschnitt mit einer seitlichen Oberfläche (70a) aufweist, die sich über seine gesamte Länge (l) zwischen zwei Endseiten (70b, 70c) erstreckt, vom Typ eines massiven monolithischen Blocks oder vom Typ einer Stapelung von Scheiben, **dadurch gekennzeichnet, dass** die Verbrennung der einen (70c) ihrer zwei Endseiten (70b, 70c) durch Bedeckung mit einem Verbrennungshemmstoff gehemmt ist, während die Verbrennung der anderen (70b) ihrer zwei Endseiten (70b, 70c) nicht gehemmt ist, und dass die Verbrennung ihrer seitlichen Oberfläche (70a) durch Bedeckung mit einem Verbrennungshemmstoff lediglich auf einem Teil ihrer Länge (12) ausgehend von ihrer Endseite (70c) gehemmt ist, deren Verbrennung gehemmt ist.

## Claims

1. A method for delivering a liquid (L) contained in a reservoir (1), said reservoir (1) having at least one port (2) for delivering said liquid (L) which is closed off by a blow-out disk (3) that is removable at a threshold pressure applied to said liquid (L), comprising:
- the combustion of at least one pyrotechnic charge (70) in order to generate combustion gases,
- the pressurization of said liquid (L) under the action of said combustion gases, and
- the removal of said removable blow-out disk (3) from said at least one delivery port (2) and the delivery of said pressurized liquid (L),
**characterized in that** the flow rate of generated combustion gases during the delivery of said liquid (L) ensures a virtually constant pressurization of said liquid (L) and thus the delivery of said liquid (L) at a virtually constant flow rate; the pressure of said liquid (L) during the delivery of said liquid varying only by a maximum of +/-30%, advantageously only by a maximum of +/-20%, very advantageously only by a maximum of +/-10% with respect to its initial value at the time at which said blow-out disk(s) (3) is (are) removed; and
**in that** it is implemented in a device (100; 101; 102) comprising said reservoir (1) and at least one pyrotechnic gas generator (15; 16; 17) containing said at least one pyrotechnic charge (70); said at least one pyrotechnic gas generator (15; 16; 17) being connected to said reservoir (1) and a mobile member (4) for separating the generated combustion gases and said liquid (L) being provided within said device (100; 101; 102); and
**in that** said at least one pyrotechnic charge (70) which is of the solid monolithic block type or of the stack of disks type, has the shape of a right cylinder with a circular section and a lateral surface (70a) extending along its entire length between two end faces (70b and 70c), said lateral surface (70a) being combustion-inhibited along a part of the length of the cylinder starting from one of its end faces (70c) by covering with a combustion inhibiting material, which is itself combustion inhibited by covering with a combustion inhibiting material and not being combustion-inhibited along the complementary part of the length of the cylinder starting from the other of its end faces (70b) which is not combustion-inhibited, so that during the pressurization of said liquid (L), said at least one pyrotechnic charge (70) is end-burning and side-burning, and during the delivery of said liquid (L), said at least one pyrotechnic charge (70) is end-burning only.

2. The method as claimed in claim 1, **characterized in that** the combustion of said at least one pyrotechnic charge (70) is implemented with the combustion pressure being regulated.

3. The method as claimed in any one of claims 1 or 2, **characterized in that** said pressurized liquid (L) is delivered in a dispersed form.

4. The method as claimed in any one of claims 1 to 3, **characterized in that** said liquid (L) is a fire extinguishing agent, a lubricant, a cooling agent, or a cleaning and/or dispersant agent.

5. The method as claimed in any one of claims 1 to 4, **characterized in that** said device (100; 101; 102) comprises a one-piece body (100'; 101'; 102') in which said reservoir (1) and said at least one gas generator (15, 16, 17) are arranged, or **in that**, within said device, said at least one gas generator is arranged in said reservoir.

6. The method as claimed in any one of claims 1 to 5, **characterized in that** said device (100; 101; 102) comprises a body (100'; 101'; 102') with a sliding piston as the mobile separating member (4); said piston (4) delimiting two chambers, a first chamber that forms said reservoir (1) and a second chamber that contains said at least one pyrotechnic charge (70) forming a pyrotechnic gas generator (15; 16; 17).

7. The method as claimed in any one of claims 1 to 6, **characterized in that** the composition of said at least one pyrotechnic charge (70) contains:
- at least one oxidizing component chosen from the nitrates, such as basic copper nitrate, sodium nitrate, ammonium nitrate, the perchlorates, such as ammonium perchlorate, potassium perchlorate, the dinitramides, such as ammonium dinitramide, and the metal oxides, such as ferric oxide; and
- at least one nitrogenous reducing component chosen from guanidine nitrate, nitroguanidine, guanylurea dinitramide, tetrazole, derivatives of the latter and salts thereof, such as 5-aminotetrazole, 5-guanylaminotetrazole, the potassium salt of 5-aminotetrazole, the sodium salt of 5-aminotetrazole, the calcium salt of 5-aminotetrazole, the ammonium salt of bitetrazole, the sodium salt of bitetrazole, the ammonium salt of bitetrazolamine, the sodium salt of 5,5'-azobitetrazole, the calcium salt of 5,5'-azobitetrazole, the triazoles, the dinitramides, the diamides and the polyamine nitrates.

8. A pyrotechnic charge (70), suitable for implementing the method as claimed in any one of claims 1 to 7, having the shape of a right cylinder with a circular cross section and having a lateral surface (70a) extending along its entire length (l) between two end faces (70b, 70c), of the solid monolithic block type or of the stack of disks type, **characterized in that** one (70c) of its two end faces (70b, 70c) is combustion-inhibited, while the other (70b) of its two end faces (70b, 70c) is not combustion-inhibited, and its lateral surface (70a) is combustion-inhibited only along a part of its length (l2) starting from said combustion-inhibited end face (70c).
